# EUROPÄISCHE PATENTANMELDUNG

(11) **EP 1 243 720 A1**
(43) Veröffentlichungstag der Anmeldung: **25.09.2002**
(21) Anmeldenummer: 01106901.0
(22) Anmeldetag: 20.03.2001
(51) Int. Cl.: E04F 13/08, E04F 13/18

(54) **Verbundelement für Verkleidungen von Fassaden, Wänden und Decken**

(71) Anmelder: Hamberger, Joachim, A-4223 Katsdorf (AT); Mahringer, Günther, A-4312 Ried in der Riedmark (AT)
(72) Erfinder: Hamberger, Joachim, A-4223 Katsdorf (AT); Mahringer, Günther, A-4312 Ried in der Riedmark (AT)

(57) **Zusammenfassung**

Das erfindungsgemäße Verbundelement für Verkleidungen bestehend aus einer Kunststoffschaumschicht und einer harzgebundenen Granulatschicht, in der ebenfalls eine Aufhängung angeordnet ist, stellt eine moderne Alternative zu bisher gebräuchlichen vorgehängten Fassadenelementen dar, das hauptsächlich für Gebäudefassaden im Außenbereich aber auch für Wände und sogar Decken im Innenbereich geeignet ist.

Weiter ist ein Verfahren zur Herstellung dieses Verbundelementes beschrieben.

## Beschreibung

### Anwendungsgebiet

Die Erfindung betrifft ein Verbundelement für die Verkleidung von Fassaden, Wänden und Decken, welches es gestattet, dass die verkleideten Flächen vor Witterungs- und Umwelteinflüssen geschützt werden bei gleichzeitiger, vielfältiger dekorativer Gestaltungsmöglichkeit und langjähriger sowie pflegeleichter Oberflächenbeständigkeit

### Stand der Technik

Vorgehängte Elemente für Fassaden beispielsweise, die zum Schutz gegen Witterungseinflüsse montiert werden, sind bekannt. An einer Tragkonstruktion werden die vorgehängten Elemente befestigt. Die Aufhängevorrichtungen werden in der Regel vor Ort auf der Baustelle sehr zeitaufwändig in die Elemente eingebaut und montiert. Das Material derartiger Elemente kann unterschiedlichster Art sein. Als weitverbreitet gelten hauptsächlich Natur- und Kunststeine. Am bekanntesten sind vorgefertigte Elemente aus Beton oder auch Granitplatten.

Ebenso ist bekannt, dass Fassaden von Gebäuden mit wärmedämmenden Verkleidungselementen in Plattenform ausgestattet werden. Diese wärmedämmenden Verkleidungselemente werden mittels einer geeigneten Klebemasse oder eines Klebemörtels auf den Außenwänden des Gebäudes befestigt. Auf den so vorbereiteten Unterbau wird der eigentliche Putz aufgebracht.
Um einen hohen Isolationswert zu erhalten, werden bevorzugt Platten aus geschäumtem Kunststoff verwendet. Diese haben zwar einen außerordentlich hohen Dämmwert, haben aber den Nachteil, dass die Oberfläche dieser Platten sehr weich und dadurch leicht deformierbar ist.

Das Ziel der Erfindung war demnach, Verkleidungselemente bereitzustellen, die diese Nachteile ausschalten und insbesondere bei hoher Wärmedämmung gleichzeitig eine gute Oberflächenstabilität gewährleisten. Dieses Ziel wurde mit einem speziellen Verbundelement erreicht, das aus einer Kunststoffschaumschicht und einer harzgebundenen Granulatschicht besteht.

### Beschreibung der Erfindung

Die Erfindung betrifft demnach ein Verbundelement, das dadurch gekennzeichnet ist, dass es aus einer Kunststoffschaumschicht(1) und einer harzgebundenen Granulatschicht(2) besteht (gemäß Figur 1).
Bei dem Grundstoff der Kunststoffschaumschicht handelt es sich bevorzugt um einen Polyurethanschaum, einen Polyesterschaum oder Polystyrolschaum, besonders bevorzugt wird Polystyrolschaum verwendet.
Die Kunststoffschaumschicht weist insbesondere eine Plattenform auf, die bevorzugt auf ihrer Vorder- und Rückseite mit einer Verstärkungslage(3)beschichtet ist, gekennzeichnet dadurch, dass die Kunststoffschaumschicht an einer oder beiden Oberflächen mit einer wasserabweisenden Verstärkungslage, besonders bevorzugt aus einem glasfaserarmierten Kunststoffgewebe, beschichtet ist.
Die Herstellung des Verbundelementes erfolgt bevorzugt durch die Beschichtung der Kunststoffschaumplatte mit einer harzgebundenen Granulatschicht, gekennzeichnet dadurch, dass diese bevorzugt mit einem Epoxid- oder Polyurethanharz gebunden ist. Ein anderes verwendbares Harz wäre ein Polyesterharz.

Die Granulatschicht besteht bevorzugt aus gebrochenen Naturgesteinen, besonders bevorzugt Granit oder Marmor, mineralischen Stoffen, Glas und Keramiken, Metallen oder Kunststoffen, wobei Duromere, Polyester, Polystyrol oder Recyclate besonders bevorzugt sind. Es sind jedoch auch Abfallprodukte wie Kunststoffoder Metallspäne und Steine verwendbar.

Die Granulatschicht wird in einer Körnungsgröße des Materials von 0,1 bis 20 (mm), bevorzugt 0,5 bis 10 (mm), besonders bevorzugt 1 bis 4 (mm) hergestellt. Ebenso Abfallspäne und Kleinteile können in die erreichbare Schichtstärke integriert werden.
Diese Granulatschicht bestehend aus einem Natursteingemisch, bevorzugt Marmor oder Granit, kann farblich entsprechend den Wünschen der Kunden variiert werden, so dass das Endprodukt, das Verbundelement, optisch sehr attraktiv wirkt. Die Granulatbeschichtungsmasse wird so auf die Kunststoffschaumplatte aufgespachtelt.
Die Granulatschicht kann in einem Ausmaß von 3 cm bis 30 cm über die Kanten der Kunststoffschaumschicht hinausragen, bevorzugt 5 cm bis 20 cm, besonders bevorzugt 8 cm bis 10 cm. Dies hat vor allem den Vorteil, dass die Aufhängung mit eingearbeitet werden kann. Die Schichtdicke kann 6 mm bis 100 mm betragen, bevorzugt 6mm bis 30 mm.

Die Granulatbeschichtungsmasse wird durch Mischen des Granulatgrundmaterials mit dem Kunstharzgemisch, bestehend aus Harz und Härter, hergestellt. Vermischt werden die beiden Komponenten in einer geeigneten Mischeinrichtung. Es entsteht eine breiige Masse, die auf die Kunststoffschaumplatte aufgetragen wird, besonders vorteilhaft mittels Spachteltechnik. Für den Beschichtungsvorgang wird die Kunststoffschaumplattebevorzugt in einen vorbereiteten Rahmen gelegt. Die Beschichtung erfolgt dabei durch Auftragen, Verteilen, Verdichten und Glätten der Granulatmasse. Das fertig beschichtete Verbundelement härtet anschließend aus.

Für die Aufhängung wird besonders günstig ein Halterungssystem (4) gemäß Figur 1 verwendet, welches bereits in das Verbundelement eingearbeitet ist und mit herkömmlichen handelsüblichen Montagesystemen, wie zum Beispiel mit Befestigungsankern oder einem gebräuchlichen Schienensystem, zur Montage an der Gebäudeoberfläche ausgestattet ist.
Gemäß Figur 1 kann zur Aufhängung des Verbundelementes bevorzugt in die Rückseite desselben bevorzugt ein Gewindehülsensystem eingearbeitet werden. Dieses Gewindehülsensystem bestehend aus einer metallischen Platte (5), auf welche mittig eine Hülse mit Innengewinde (6) und zu einer Seite hin eine Steckhülse (7) angeschweißt sind, ist parallel, paarig und im gleichen Abstand zum Außenrand an den Eckpunkten angeordnet. Je nach der Größe und des Gewichtes des Verbundelementes sind mindestens vier bis erforderlich viele solcher Aufhängungen einzubauen. Der Aufhängungseinbau erfolgt somit im Rahmen einer Vorfertigung während des Beschichtungsprozesses und nicht wie bei bekannten Lösungen (z. B. vorgehängte Fassadenelemente aus Naturstein oder Beton) vor Ort auf der Baustelle.
Zur Einarbeitung an der gewünschten Stelle wird das Gewindehülsensystem so eingesetzt, dass der optimale und gleichmäßige Abstand zu den Außenkanten und der Beschichtungsoberfläche gewährleistet ist und es beim Beschichtungsvorgang mit eingearbeitet werden kann. Zur Montage an der Gebäudewand können somit alle herkömmlichen und handelsüblichen Montagesysteme verwendet werden.
Als weitere Möglichkeit bietet sich eine seitliche Verankerung der Verbundelemente untereinander über ein Steckhülsensystem an, das ebenfalls in dem Verbundelement vor der Beschichtung angeordnet und während des Beschichtungsvorganges mit eingearbeitet wird.

### Vorteile der Erfindung

Ausgehend von dem Stand der Technik zielt die Erfindung darauf ab, Oberflächen, wie beispielsweise Fassaden, so zu gestalten, dass das entwickelte Verbundelement beide oben erwähnten Varianten zum Schutz und zur Dämmung von Oberflächen in sich vereint. Das verwendete Material für das erfindungsgemäße Verbundelement bestehend aus einer an seiner Oberfläche bewehrten, aber wasserundurchlässigen Kunststoffschaumplatte in Kombination mit einer wasserdurchlässigen Granulatschicht, welche eine nachfolgende Oberflächenbehandlung nicht mehr benötigt, ist neu, bisher nicht gebräuchlich und erfinderisch.

Auftreffendes Niederschlagswasser wird so geordnet von der Oberfläche abgeleitet, da die aus der Granulatschicht bestehende Außenschicht zwar offenporig, die Kunststoffschaumplatte an seiner Oberfläche aber wasserabweisend ist und dadurch auch kein auftreffendes Wasser aufnehmen kann.
Das Eigengewicht der Verbundelemente ist im Gegensatz zu aus Stein- oder zementgebundenen. Vorfertigungselementen wesentlich geringer und es können sogar Marmorgranulate, die sonst nur für den Innenbereich geeignet sind, auch im Außenbereich zum Einsatz kommen. Die Hinterlüftung der Oberfläche an Gebäuden gegenüber bekannten anderen Varianten wird garantiert und sogar verbessert.

Aufgrund der Offenporigkeit der Granulatschicht wird an der Oberfläche des Verbundelementes eine wesentlich niedrigere Temperatur gemessen gegenüber bekannten Oberflächensystemen, wenn das Verbundelement im Außenbereich zum Einsatz kommt und einer intensiven Sonneneinstrahlung ausgesetzt ist.
Eine Imprägnierung der Oberfläche ist nicht notwendig. Dadurch ist diese äußerst pflegeleicht.

Die Verbundelemente können in den verschiedenartigsten Formen, wie beispielsweise drei- und rechteckige sowie quadratische und runde Formen, in unterschiedlichen Stärken und Größen hergestellt werden, da die Kunststoffschaumplatten einem sehr einfachen Zuschnitt unterliegen, wogegen bekannte vorgehängte Elemente an eine feste Produktionsrahmenform gebunden sind. Hinsichtlich derartig gestalteter Oberflächen aus bekannten vorgehängten Elementen besteht auch der Vorteil darin, dass die entwickelten Verbundelemente ein wesentlich geringeres Eigengewicht haben. Demzufolge kann auf einen aufwendigen Maschinen- und Geräteeinsatz, wie zum Beispiel Verwendung eines Montagekranes, verzichtet werden.
Bei der Montage der Verbundelemente an den vorgesehenen Oberflächen bietet sich eine vielfältige Gestaltungsmöglichkeit in Bezug auf Einarbeitung von Logos, Prägungen und Farben an.

Die Aufgabe zur Montage der Verbundelemente kann die Erfindung dadurch lösen, dass ein Gewindehülsensystem bereits während der Aufbringung der Granulatbeschichtung in die Kunststoffschaumplatte mit eingearbeitet wird. Aufgrund dieser Vorfertigung wird eine enorme Arbeitszeiteinsparung auf der Baustelle gegenüber bekannten Technologien der Herstellung von Aufhängungen erzielt.
Der Vollständigkeit halber werden zum Stand der Technik noch folgende Veröffentlichungen benannt: Die FR-OS 2542 027 zeigt und beschreibt einen zweiteiligen Verbindungsbeschlag, mit dem Verkleidungsplatten an einer Mauer befestigt sind. Die DE-OS 2734 448 zeigt eine Dach- und Wandabdeckung aus nichtmetallischen Wellplatten. Die DE-OS 2056 108 beschreibt ein Befestigungselement für Dacheindeckungen, Wandverkleidungen u.ä., welche aus Metallen, Kunststoffen und ähnlichen Werkstoffen bestehen. In dieser Druckschrift werden hakenförmige Beschlagteile genannt, welche Langlochaussparungen aufweisen.
Alle diese benannten Montagesysteme sind zeitaufwendig und für die beschriebene Bauart nicht anwendbar.

Eine Reinigung der mit den Verbundelementen verkleideten Oberflächen ist äußerst einfach und schnell zu realisieren. Mit Hilfe eines Hochdruckreinigers ist die Fassade im Außenbereich lediglich abzuspritzen. Der im Wasser gelöste Schmutz läuft aufgrund der Offenporigkeit der Granulatschicht auf der Oberfläche der Kunststoffschaumplatte ab und die Fassade erhält ihren farblichen Ursprung zurück. Umweltbelastungen treten nicht auf.
Dadurch dass auftretendes Wasser bzw. umgebende Feuchtigkeit aufgrund der Offenporigkeit der Granulatschicht stets ablaufen kann, ist eine Oberfläche bestehend aus den erfindungsgemäßen Verbundelementen im Außenbereich immer frostsicher.

### Beispiel zur Herstellung des Verbundelementes

Die vorbereitete Form besteht aus einem viereckigen Rahmen in den Abmessungen 80 x 50 x 3 (cm), der auf eine Sockelplatte montiert wird. In diesen Rahmen wird die entsprechend der Rahmenform die 70 x 40 x 2 (cm) große Kunststoffschaumplatte hineingelegt.
An den vorgesehene Stellen werden die Befestigungselemente, also die Gewindehülsensysteme, an allen vier Ecken positioniert.
In einer Mischvorrichtung werden die Bestandteile der Granulatmasse gemischt. Dazu wurde vorher ein Epoxidharz/Härtergemisch durch einfaches Zusammengießen beider Komponenten in ein geeignetes Gefäß und gründliches Umrühren, damit eine homogene Masse entsteht, hergestellt und über den vorgemischten Marmorgranulatkegel, bestehend aus Marmorkies der Körnung 1-2 (mm), gegossen. Anschließend erfolgt der Mischvorgang in der Mischvorrichtung so, dass eine dickflüssige, spachtelfähige und homogene Granulatmasse entsteht.

Mittels Spachteltechnik wird diese Masse auf der Kunststoffschaumplatte verarbeitet in der Art und Weise, dass diese gleichmäßig unter leichtem Druck im Rahmen und über die Oberfläche der Kunststoffschaumplatte verteilt, verdichtet, abgezogen und dadurch gleichzeitig geglättet wird. Dabei werden die Gewindehülsensysteme an den vier Eckpunkten fest und unlösbar mit eingearbeitet.
Nach einer Aushärtungszeit von ca. 24 Stunden ist das Verbundelement montagebereit.

## Patentansprüche

1. Verbundelement, **dadurch gekennzeichnet, dass** es aus einer Kunststoffschaumschicht (1) und einer harzgebundenen Granulatschicht (2) besteht.

2. Verbundelement gemäß Anspruch 1, **dadurch gekennzeichnet, dass** die Kunststoffschaumschicht ein Polystyrolschaumstoff ist.

3. Verbundelement gemäß Anspruch 1, **dadurch gekennzeichnet, dass** die Kunststoffschaumschicht ein Polyurethanschaumstoff ist.

4. Verbundelement gemäß Anspruch 1, **dadurch gekennzeichnet, dass** die Kunststoffschaumschicht ein Polyesterschaumstoff ist.

5. Verbundelement gemäß einem der Ansprüche 1- 4, **gekennzeichnet dadurch, dass** die Kunststoffschaumschicht (1) an der Oberfläche mit einer wasserabweisenden Verstärkungslage (3) beschichtet ist.

6. Verbundelement gemäß einem der Ansprüche 1- 5, **gekennzeichnet dadurch, dass** die harzgebundene Granulatschicht (2) mit Epoxid- oder PU- Harz oder mit einem Polyesterharz gebunden ist.

7. Verbundelement gemäß einem der Ansprüche 1- 6, **gekennzeichnet dadurch, dass** die Granulatschicht (2) aus mineralischen Stoffen, Kunststoffen, Metall in den Körnungen 0,1 bis 20 (mm), bevorzugt 0,5 bis 10 (mm), besonders bevorzugt 1 bis 4 (mm), besteht.

8. Verbundelement gemäß Anspruch 1- 7, **gekennzeichnet dadurch, dass** in die Granulatschicht (2) eine Aufhängung (4) bestehend aus einer Platte (5), einer Gewindehülse (6) und seitlich einer Steckhülse (7) eingearbeitet ist.

9. Verbundelement gemäß einem der Ansprüche 1-8, **dadurch gekennzeichnet, dass** die Kunststoffschaumschicht mit Ausnahme einer Fläche mit der harzgebundenen Granulatschicht umgeben ist.

10. Verfahren zur Herstellung der Verbundelemente gemäß Anspruch 1-9, **gekennzeichnet dadurch, dass** eine vorgefertigte Kunststoffschaumplatte mit einer Mischung aus Harz und Granulat umschichtet bzw. mit Ausnahme der Kunststoffschaumschichtrückseite beschichtet wird.
